# DEMANDE DE BREVET EUROPEEN

(11) **EP 1 000 578 A1**
(43) Date de publication de la demande: **17.05.2000**
(21) Numéro de dépôt: 98811118.3
(22) Date de dépôt: 09.11.1998
(51) Int. Cl.: A47K 11/10

(54) **Protection hygiénique en papier pour cuvette de toilette**

(71) Demandeur: Truong, Kien, 1001 Lausanne (CH); Truong, Xuan Dao, 1006 Lausanne (CH)
(72) Inventeur: Truong, Kien, 1001 Lausanne (CH); Truong, Xuan Dao, 1006 Lausanne (CH)

(57) **Abrégé**

La présente invention a pour objet l'utilisation d'une feuille de papier (2) à étaler en dessus du trou d'eau de la cuvette WC (1) pour:
- protéger l'utilisateur assis sur le siège WC contre le contact physique avec des gouttes d'eau provenant du fond de la cuvette lors de l'utilisation
- empêcher aux taches de se former sur la paroi interne (3) de la cuvette (1) lors du contact avec l'excrément pendant la défécation

Cette solution qui apporte un meilleur niveau d'hygiène et de confort à la personne lors de l'utilisation de la cuvette (1) trouvera son principale utilisation dans le domaine sanitaire privé et publique.

## Description

Selon l'invention, le papier utilisé est de forme ovale, notamment dans les dimensions et les formes standard des cuvettes publiques ou privées **(1)**.

Il est conçu en matière, forme et dimensions **(2)** de manière à être facilement introduite à l'intérieur de la cuvette. En couvrant le trou d'eau elle peut ainsi parer des gouttes d'eau jaillissant du fond de la cuvette lors du contact avec l'excrément tombé du haut.

En outre, en agissant comme une couche qui adhère par effet de l'humidité à la paroi interne **(3)** de la cuvette, cette feuille de papier empêche le contact direct entre la paroi même et l'excrément. De cette manière après l'utilisation la cuvette reste propre dans la plupart des cas.

### Matière:

Papier à base de cellulose biodégradable qui se détruit facilement dans l'eau. Il pourrait être fait du même type que du papier toilette ordinaire, composé d'une ou plusieurs couches absorbantes, de surface lisse, ondulée ou gaufrée.

### Forme:

Papier de présentation ovale qui conforme à l'ouverture standard de la plupart des cuvettes sanitaires privées et publiques.

Bien entendu, toutes autres sortes de formes esthétiques ou spécifiquement fonctionnelles pourront être données a ce papier, et toutes matières répondant aux caractères spécifiés par l'invention pourront être utilisés sans sortir de son cadre.

### Dimensions:

Cette feuille de papier aurait la dimension de la lunette du siège ou inférieure pour faciliter son introduction à l'intérieur de la cuvette. Elle doit être cependant suffisamment grande pour couvrir avec une bonne marge le trou d'eau et en même temps assurer une couverture de protection à la paroi de la cuvette.

Ce papier doit aussi présenter une certaine résistance avec une épaisseur appropriée pour ne pas se désintégrer immédiatement au contact avec l'eau.

Ses dimensions **(FIG.3)** peuvent être par exemple les suivantes en millimètres: 250 < **L** < 350; 200 < **1** < 300.

### Utilisation:

La feuille de papier dans notre exemple pourrait provenir d'un paquet suspendu au mur dans la toilette sans être pliée **(4)**. Elle est facilement détachable du reste du paquet grâce à la présence d'une ligne de rupture pour favoriser la déchirure **(5)**.

Cette feuille sera manuellement introduite par l'utilisateur à l'intérieur de la cuvette et étalée en dessus du trou d'eau **(FIG.2)** avant que la personne se mets à s'asseoir sur la siège.

Lors de la chute des premiers excréments, le risque de voir bondir les gouttes d'eau du fond est définitivement important étant le trou plein d'eau au début. La feuille subit alors une dépression dans sa partie centrale, des éclaboussures se produisent avec les gouttes qui partent dans différentes directions. Cependant, les gouttes dirigées vers le haut seront parées par le papier. Les fois successives, même si la feuille est déjà partiellement immergée ou n'est plus entière, le risque que les gouttes d'eau puissent encore nuire est nettement diminué du à la quantité réduite de l'eau restée dans le trou.
L'utilisateur ne se trouve plus par conséquent à affronter des situations désagréables dans lesquelles le contact physique de la peau avec des gouttes jaillissant du fond de la cuvette crée une sensation du mouillé et malpropre.

Dans certaines situations, l'excrément au lieu de tomber directement dans le trou d'eau va a terminer sa course contre la paroi de la cuvette formant ainsi des taches plus ou moins visibles à l'oeil nu. Même si la plupart d'elles sera éliminée quand l'eau est tirée, parfois des taches plus résistantes restent collées et pourraient être éliminées seulement avec l'aide d'une brosse. Cette opération est normalement complétée par une deuxième tirée d'eau. Dans ce contexte la présence du papier amène, de façon indirecte, à une réduction de la consommation d'eau.

L'application de la feuille de papier créera une sorte de couche intermédiaire de protection qui en s'étalant sur la paroi empêche son contact direct avec l'excrément.

## Revendications

1. La fonction **pare-goutte** d'une feuille de papier absorbante qu'on place au dessus du trou d'eau d'une cuvette WC avant d'une défécation.

2. La fonction **pare-tache** d'une feuille de papier étalée sur la paroi interne d'une cuvette WC avant d'une défécation.
